# FASCICULE DE BREVET EUROPEEN

(11) **EP 3 088 970 B1**
(45) Date de publication et mention de la délivrance du brevet: **10.09.2025**
(21) Numéro de dépôt: 15165231.0
(22) Date de dépôt: 27.04.2015
(51) Int. Cl.: G04B 37/00, G04B 37/14, A44C 5/14

(54) **MONTRE DESTINÉE À ÊTRE MONTÉE SUR UN SUPPORT AMOVIBLE**
ARMBANDUHR, DIE ZUM BEFESTIGEN AUF EINER ENTFERNBAREN HALTERUNG KONZIPIERT IST
WATCH INTENDED FOR BEING MOUNTED ON A REMOVABLE SUPPORT

(43) Date de publication de la demande: 02.11.2016
(73) Titulaire: ETA SA Manufacture Horlogère Suisse, 2540 Grenchen (CH)
(72) Inventeur: Jufer, Martin, 4917 Melchnau (CH); Müller, Roger, 3422 Kirchberg (CH); Kraehenbuehl, David Benjamin, 2544 Bettlach (CH)
(74) Mandataire: ICB SA

(56) Documents cités:
- EP-A1- 0 198 801
- FR-A1- 2 678 812
- US-A- 4 769 799
- US-A- 499 891
- US-A1- 2002 096 544

## Description

### Domaine de l'invention

La présente invention se rapporte à une montre destinée à être montée sur un support, tel un bracelet, de manière amovible, comprenant une boite de montre et un dispositif de fixation amovible, indépendant et agencé pour maintenir la boite de montre dans une ouverture prévue sur le support, la boite de montre comprenant une partie supérieure, côté cadran, et une partie inférieure comprenant le fond, ladite partie inférieure étant agencée pour se loger dans l'ouverture du support et étant de dimensions inférieures à celles de la partie supérieure pour former un épaulement périphérique plan.

### Arrière-plan de l'invention

Une telle montre est décrite par exemple dans le brevet FR 1 557 197. La fixation de la boite de montre au bracelet est réalisée par une bague dont la face interne est ajustée au diamètre de la face latérale cylindrique d'un fond-calotte constituant l'élément principal de la boite. La bague est fixée au fond-calotte par chassage. Le chassage présente l'inconvénient de rendre difficile le retrait de la bague par un utilisateur pour séparer le bracelet de la boite de montre, en particulier pour un utilisateur disposant de peu de force. Le changement de bracelet n'est donc pas simple. De plus, si la bague n'est pas correctement ajustée, la bague risque de ne pas rester fixée sur la boite pour maintenir le bracelet. L'ensemble risque alors de se démonter facilement.

Les brevets US 4742503 et EP 0379540 décrivent des dispositifs pour assembler un bracelet à une boite de montre de manière amovible au moyen d'une bague ou d'un anneau permettant de changer aisément le bracelet. Toutefois, dans ces dispositifs, l'anneau ou la bague apparaissent de manière visible autour de la boite de la montre, ce qui nuit à l'aspect esthétique de la montre.

La demande EP 0758767 décrit un dispositif pour assembler un bracelet à une boite de montre de manière amovible au moyen d'une bague solidaire du bracelet. Chaque bracelet que possède l'utilisateur pour modifier l'aspect de sa montre doit donc être équipé d'une bague de fixation, ce qui augmente le coût de l'ensemble. De plus, la bague est montée autour de la boite du côté du cadran, de sorte qu'elle apparait de manière visible autour du cadran de la montre, ce qui nuit à l'aspect esthétique de la montre.

Les documents US 4769799 A, FR 2678812 A1 et EP 0198801 A1 décrivent également des dispositifs de fixation amovibles pour assembler une boite de montre à un support sur lequel un anneau ou une bague est serti dans une ouverture du support.

### Résumé de l'invention

L'invention a notamment pour objectif de pallier les différents inconvénients des dispositifs connus de fixation amovible d'un bracelet sur une boite de montre.

Plus précisément, un objectif de l'invention est de fournir un dispositif de fixation d'une montre sur un bracelet permettant de changer de bracelet ou de montre, respectivement de manière simple et rapide, sans outil et sans effort.

L'invention a également pour objectif de fournir un dispositif de fixation d'une montre sur un bracelet permettant un maintien suffisant du bracelet sur la boite de montre empêchant la boite de montre de tomber en cas de chocs tout en autorisant un démontage aisé du bracelet sans abimer ce dernier.

L'invention a également pour objectif de fournir un dispositif de fixation d'une montre sur un bracelet permettant de ne pas modifier la forme et l'aspect de la montre.

A cet effet, la présente invention concerne une montre comportant un bracelet, une boîte de montre et un dispositif de fixation amovible selon les caractéristiques de la revendication 1 .

Selon l'invention, le dispositif de fixation comprend un flasque présentant une ouverture centrale agencée pour recevoir la partie inférieure de la boite et un rebord intérieur délimitant ladite ouverture centrale, ledit rebord intérieur étant agencé pour se loger dans l'ouverture du bracelet et présentant sur sa paroi intérieure des moyens de verrouillage du dispositif de fixation sur la partie inférieure de la boite, lesdits moyens de verrouillage étant agencés pour autoriser un verrouillage du dispositif de fixation sur la boite de montre de manière à pouvoir maintenir le bracelet entre le flasque et l'épaulement plan de la boite et pour autoriser un déverrouillage du dispositif de fixation de la boite de montre par application sur le flasque d'une force sensiblement perpendiculaire au flasque et dirigée vers l'extérieur de manière à pouvoir libérer le bracelet.

Ainsi, ce dispositif de fixation d'une montre sur un bracelet est invisible depuis le côté cadran de la montre et permet un maintien suffisant du bracelet sur la boite de montre empêchant la boite de montre de tomber en cas de chocs tout en autorisant un démontage aisé du bracelet sans abimer ce dernier.

Les moyens de verrouillage comprennent au moins deux nervures prévues sur la paroi intérieure du rebord intérieur disposées symétriquement par rapport à un axe transversal du dispositif de fixation et séparées par une zone sans nervure. Ceci permet d'améliorer la flexibilité du dispositif de fixation et de faciliter son montage/démontage.

Le rebord intérieur présente au moins deux découpures le long de son bord libre et disposées symétriquement par rapport à un axe longitudinal du dispositif de fixation, lesdites découpures étant prévues sensiblement au niveau des zones sans nervure. Au moins un espace sans nervure peut être également prévu sur la paroi intérieure du rebord intérieur entre une nervure et une découpure. Ceci permet d'améliorer encore la flexibilité du dispositif de fixation et de faciliter son montage/démontage.

D'une manière avantageuse, le flasque peut se prolonger par au moins un rebord extérieur faisant saillie en direction de la boite et agencé pour former avec le flasque un logement pour recevoir le bracelet. Afin d'améliorer encore la flexibilité du dispositif de fixation et de faciliter son montage/démontage, il peut être prévu une découpe entre le flasque et le rebord extérieur.

La force appliquée sur le flasque pour déverrouiller le dispositif de fixation est appliquée par traction du bracelet selon une force sensiblement perpendiculaire au flasque et dirigée vers l'extérieur, permettant une séparation aisée du dispositif de fixation de la boite de montre.

### Brève description des dessins

Les buts, avantages et caractéristiques de la présente invention apparaîtront plus clairement dans la description détaillée suivante d'une forme de réalisation de l'invention donnée uniquement à titre d'exemple non limitatif et illustrée par les dessins annexés sur lesquels :
- la figure 1 représente une vue en perspective du dessous d'une montre selon l'invention,
- la figure 2 représente une vue éclatée de la montre de la figure 1,
- la figure 3 est une vue en perspective du dessus du dispositif de fixation utilisé dans la présente invention,
- la figure 4 est une vue en perspective du dessous du dispositif de fixation utilisé dans la présente invention,
- la figure 5 est une vue en coupe selon un axe longitudinal de la montre de l'invention, et
- la figure 6 est une vue en coupe selon un axe transversal de la montre de l'invention.

### Description détaillée de l'invention

En référence aux figures 1 et 2, il est représenté une montre 1 montée sur un bracelet 2 de manière amovible. Comme le montre plus précisément la figure 2, le bracelet 2 présente une ouverture centrale 3, de forme ovale, définissant deux zones longitudinales 2a, 2b et deux zones transversales 2c, 2d. Le bracelet peut être réalisé en tout matériau, tel que par exemple cuir, silicone, tissu, pouvant éventuellement comprendre un renfort intérieur.

La montre comprend une boite de montre 4 comprenant une partie supérieure 4a, située côté cadran, et une partie inférieure 4b comprenant le fond 5 de la boite 4. La partie 4a renferme par exemple un mouvement d'horlogerie, un orifice étant prévu pour l'introduction d'une tige de remontoir terminée par une couronne 6. Dans le cas d'une montre électronique, la partie inférieure 4b peut présenter un logement 7 pour recevoir une pile. La partie inférieure 4b présente des dimensions inférieures à celles de la partie supérieure 4a pour former un épaulement annulaire périphérique plan 8 dont le rôle sera décrit ci-après. Les dimensions des parties supérieure 4a et inférieure 4b de la boite 4 sont telles que seule la partie inférieure 4b se loge dans l'ouverture 3 du bracelet 2. L'épaisseur de la partie inférieure 4b est supérieure à l'épaisseur du bracelet 2.

La montre 1 comprend également un dispositif de fixation 10 amovible, indépendant et agencé pour assurer la fixation amovible de la boite de montre 4 sur le bracelet 2.

Selon l'invention, le dispositif de fixation 10 comprend un flasque 12 présentant une ouverture centrale 14 et un rebord intérieur 16, faisant saillie sensiblement perpendiculairement au flasque 12 en direction de la boite 4, et délimitant ladite ouverture centrale 14. Comme le montrent les figures 5 et 6, les dimensions (« diamètre ») de l'ouverture centrale 14 et la hauteur du flasque 12 et du rebord intérieur 16 sont choisies pour que la partie inférieure 4a de la boite 4 se loge dans ladite ouverture centrale 14. Par ailleurs, les dimensions (« diamètre ») du flasque 12 et du rebord intérieur 14 sont choisies pour que d'une part le rebord intérieur 16 se loge dans l'ouverture 3 du bracelet, et pour que d'autre part la face intérieure du flasque 12 soit au contact du bracelet 2 sur une distance suffisante pour assurer le maintien dudit bracelet 2 entre la face intérieure du flasque 12 et l'épaulement 8 dans l'espace formé entre le flasque 12 et l'épaulement 8.

De plus, le rebord intérieur 16 présente sur sa paroi intérieure, en direction de l'ouverture centrale 14, des moyens de verrouillage du dispositif de fixation sur la partie inférieure 4b de la boite 4. Plus précisément en référence aux figures 3 et 4, lesdits moyens de verrouillage comprennent deux nervures 18 prévues sur la paroi intérieure du rebord intérieur 16 et disposées symétriquement l'une par rapport à l'autre par rapport à un axe transversal Y du dispositif de fixation. Les deux nervures 18 sont séparées par deux zones 16a, 16b du rebord intérieur 16 sans nervure afin de garantir une certaine flexibilité. Les nervures 18 sont agencées pour coopérer et s'engager dans une gorge 20 prévue en correspondance sur le pourtour extérieur de la partie inférieure 4b de la boite 4. Deux gorges peuvent être prévues ou une seule gorge continue sur sensiblement tout le pourtour de la partie inférieure 4b.

Afin d'améliorer la flexibilité du dispositif de fixation 10, le rebord intérieur 16 présente deux découpures 22 le long de son bord libre prévues sensiblement au niveau des zones sans nervure 16a, 16b. Les découpures 22 permettent de diminuer la hauteur du rebord intérieur 16. Les deux découpures sont disposées symétriquement l'une par rapport à l'autre par rapport à un axe longitudinal X du dispositif de fixation 10. De plus, des espaces 24 sans nervure sont prévus sur la paroi intérieure du rebord intérieur 16 entre une nervure 18 et une découpure 22.

Les dimensions du rebord intérieur 16 et des nervures 18 sont optimisées pour garantir le verrouillage du dispositif de fixation 10 sur la boite 4 tout en permettant un dégagement aisé des nervures 18 de la gorge 20 pour séparer le dispositif de fixation 10 de la boite 4 par simple flexion du flasque 12 selon l'axe Y lorsque que l'utilisateur applique sur le flasque 12 une force sensiblement perpendiculaire au flasque 12 et dirigée vers l'extérieur.

Dans la variante représentée, le flasque 12 se prolonge par deux rebords extérieurs 26 faisant saillie en direction de la boite 4, sensiblement perpendiculairement au flasque 12 et disposés symétriquement l'un par rapport à l'autre par rapport à l'axe longitudinal X du dispositif de fixation 10. Les rebords extérieurs 26 se situent sensiblement au regard des découpures 22 et forment avec la partie intérieure du flasque 12 et la boite 4 un logement fermé pour recevoir les zones transversales 2c, 2d du bracelet 2.

Afin d'améliorer la flexibilité du dispositif de fixation 10, il est prévu quatre découpes 28 entre le flasque 12 et les deux rebords extérieurs 26.

Le dispositif de fixation 10 est réalisé en matières plastiques, toutes matières plastiques appropriées pouvant être utilisées.

Lorsque l'utilisateur souhaite assembler un bracelet 2 à la boite de montre 4, il positionne l'ouverture 3 du bracelet 2 au niveau de la partie inférieure 4b de la boite 4 et de l'ouverture centrale 14 du dispositif de fixation 10. Il verrouille le dispositif de fixation 10 sur la boite 4 en clipsant les nervures 18 dans la gorge 20. Comme le montrent les figures 5 et 6, les zones longitudinales 2a, 2b du bracelet 2 sont maintenues dans l'espace formé entre l'épaulement 8 de la boite 4 et le flasque 12 et les zones transversales 2c, 2d du bracelet 2 sont maintenues dans le logement fermé formé par la boite 4, le flasque 12 et le rebord extérieur 26. Quand la montre est portée, le dispositif de fixation 10 est disposé sous la boite 4 et les zones longitudinales du bracelet 2 de sorte qu'il n'est pas visible pour l'utilisateur et ne modifie pas l'aspect extérieur de la montre. Lorsque l'utilisateur souhaite changer de bracelet, il applique sans effort sur les zones longitudinales 2a, 2a du bracelet 2 une force F (cf. figure 5) perpendiculaire au bracelet 2 de manière à faire fléchir le dispositif de fixation 10 autour de l'axe Y par appui des zones longitudinales 2a, 2b sur le flasque 12. Lors de la flexion du dispositif de fixation 10 autour de l'axe Y, les nervures 18 s'écartent et se dégagent de la gorge 20 pour déverrouiller le dispositif de fixation 10 de la boite 4. L'utilisateur peut alors séparer le dispositif de fixation de la boite 4 et retirer le bracelet 2. Le dispositif de fixation 10 est autonome et est réutilisé indépendamment du bracelet 2.

## Revendications

1. Montre (1) comportant un bracelet (2), une boite de montre (4) et un dispositif de fixation (10) amovible, indépendant et agencé pour maintenir la boite de montre (4) dans une ouverture (3) prévue sur le bracelet (2) de manière amovible, la boite de montre (4) comprenant une partie supérieure (4a), côté cadran, et une partie inférieure (4b) comprenant un fond (5), ladite partie inférieure (4b) étant agencée pour se loger dans l'ouverture (3) du bracelet (2) et étant de dimensions inférieures à celles de la partie supérieure (4a) pour former un épaulement (8) périphérique plan, le dispositif de fixation (10) comprenant un flasque (12) présentant une ouverture centrale (14) agencée pour recevoir la partie inférieure (4b) de la boite de montre (4) et un rebord intérieur (16) délimitant ladite ouverture centrale (14), ledit rebord intérieur (16) étant agencé pour se loger dans l'ouverture (3) du bracelet (2), le rebord intérieur (16) présentant sur sa paroi intérieure des moyens de verrouillage du dispositif de fixation (10) sur la partie inférieure (4b) de la boite de montre (4), agencés pour autoriser un verrouillage du dispositif de fixation (10) sur la boite de montre (4) de manière à pouvoir maintenir le bracelet (2) entre le flasque (12) et l'épaulement (8) plan de la boite de montre (4) et pour autoriser un déverrouillage du dispositif de fixation (10) de la boite de montre (4), dans laquelle le déverrouillage est réalisé par flexion du flasque (2) par application sur le flasque (12) d'une force (F) sensiblement perpendiculaire au flasque (12) et dirigée vers l'extérieur de manière à pouvoir libérer le bracelet (2) par traction du bracelet (2), et dans laquelle les moyens de verrouillage comprennent au moins deux nervures (18) prévues sur la paroi intérieure du rebord intérieur (16) disposées symétriquement par rapport à un axe transversal (Y) du dispositif de fixation (10) et séparées par une zone sans nervure (16a, 16b), lesdites nervures étant agencées pour coopérer avec au moins une gorge (20) prévue en correspondance sur tout ou partie du pourtour de la partie inférieure (4b) de la boite de montre (4), **et dans** laquelle le rebord intérieur (16) présente au moins deux découpures (22) le long de son bord libre et disposées symétriquement par rapport à un axe longitudinal (X) du dispositif de fixation (10), lesdites découpures (22) étant prévues sensiblement au niveau des zones sans nervure (16a, 16b).

2. Montre selon la revendication précédente, **caractérisée en ce qu'**au moins un espace sans nervure (24) est prévu sur la paroi intérieure du rebord intérieur (16) entre une nervure (18) et une découpure (22).

3. Montre selon l'une des revendications précédentes, **caractérisée en ce que** le flasque (12) se prolonge par au moins un rebord extérieur (26) faisant saillie en direction de la boite de montre (4) et agencé pour former avec le flasque (12) un logement pour recevoir le bracelet (2).

4. Montre selon la revendication précédente, caractérisée en qu'il est prévu une découpe (28) entre le flasque (12) et le rebord extérieur (26).

## Patentansprüche

1. Uhr (1), umfassend ein Armband (2), ein Uhrgehäuse (4) und eine separate, lösbare Befestigungsvorrichtung (10), die zum lösbaren Halten des Uhrgehäuses (4) in einer Öffnung (3), die an dem Armband (2) vorgesehen ist, ausgelegt ist, wobei das Uhrgehäuse (4) einen oberen Teil (4a) auf der Zifferblattseite und einen unteren Teil (4b) mit einer Rückseite (5) umfasst, wobei der untere Teil (4b) so ausgelegt ist, dass er in die Öffnung (3) des Armbands (2) eingebettet werden kann und kleinere Abmessungen als diejenigen des oberen Teils (4a) aufweist, um eine flache periphere Schulter (8) zu bilden, wobei die Befestigungsvorrichtung (10) einen Flansch (12) mit einer zentralen Öffnung (14) umfasst, die zur Aufnahme des unteren Teils (4b) des Uhrgehäuses (4) und eines Innenrands (16), der die zentrale Öffnung (14) begrenzt, ausgelegt ist, wobei der Innenrand (16) so ausgelegt ist, dass er in die Öffnung (3) in dem Armband (2) eingebettet werden kann, wobei der Innenrand (16) an seiner Innenwand Mittel zum Verriegeln der Befestigungsvorrichtung (10) an dem unteren Teil (4b) des Uhrgehäuses (4) aufweist, die das Verriegeln der Befestigungsvorrichtung (10) an dem Uhrgehäuse (4) ermöglichen, um das Armband (2) zwischen dem Flansch (12) und der flachen Schulter (8) des Uhrgehäuses (4) zu halten und das Entriegeln der Befestigungsvorrichtung (10) von dem Uhrgehäuse (4) zu ermöglichen, wobei das Entriegeln durch Biegen des Flansches (2) durch Aufbringen einer nach außen gerichteten Kraft (F) auf den Flansch (12) im Wesentlichen senkrecht zu dem Flansch (12) ausgeführt wird, um das Armband (2) durch Ziehen an dem Armband (2) freizugeben, und wobei die Verriegelungsvorrichtung mindestens zwei Rippen (18) umfasst, die an der Innenwand des Innenrands (16) vorgesehen, symmetrisch in Bezug auf eine Querachse (Y) der Befestigungsvorrichtung (10) angeordnet und durch eine rippenfreie Zone (16a, 16b) getrennt sind, wobei die Rippen so angeordnet sind, dass sie mindestens mit einer Nut (20) in Eingriff sind, die in Übereinstimmung mit dem gesamten oder einem Teil der Peripherie des unteren Teils (4b) des Uhrgehäuses (4) vorgesehen ist, und wobei der Innenrand (16) mindestens zwei gestanzte Abschnitte (22) entlang seiner freien Kante aufweist, die symmetrisch in Bezug auf eine Längsachse (X) der Befestigungsvorrichtung (10) angeordnet sind, wobei die gestanzten Abschnitte (22) im Wesentlichen in den rippenfreien Zonen (16a, 16b) vorgesehen sind.

2. Uhr nach dem vorhergehenden Anspruch, **dadurch gekennzeichnet, dass** an der Innenwand des Innenrands (16) zwischen einer Rippe (18) und einem Ausschnitt (22) mindestens ein rippenfreier Raum (24) vorgesehen ist.

3. Uhr nach einem der vorhergehenden Ansprüche, **dadurch gekennzeichnet, dass** der Flansch (12) durch mindestens einen Außenrand (26) verlängert ist, der in Richtung des Uhrgehäuses (4) vorsteht und angeordnet ist, um mit dem Flansch (12) eine Lagerstätte zum Halten des Armbands (2) zu bilden.

4. Uhr nach dem vorhergehenden Anspruch, **dadurch gekennzeichnet, dass** zwischen dem Flansch (12) und dem Außenrand (26) ein gestanzter Abschnitt (28) vorgesehen ist.

## Claims

1. A watch (1) comprising a wristlet (2), a watch case (4) and a independent removable attachment device (10) arranged to maintain the watch case (4) in an opening (3) provided on the wristlet (2), the watch case (4) comprising an upper part (4a), on the dial side, and a lower part (4b) comprising a back (5), said lower part (4b) being designed to be embedded in the opening (3) of the wristlet (2) and having smaller dimensions than the ones of the upper part (4a) to form a flat peripheral shouldering (8), the attachment device (10) comprising a flange (12) with a central opening (14) designed to receive the lower part (4b) of the watch case (4) and an inner rim (16) delimiting said central opening (14), said inner rim (16) being designed to be embedded inside the opening (3) in the wristlet (2), the inner rim (16) having, on its inner wall, means for locking the attachment device (10) on the lower part (4b) of the watch case (4), designed to enable the attachment device (10) to be locked on the watch case (4) in order to hold the wristlet (2) between the flange (12) and the flat shouldering (8) of the watch case (4) and to enable the attachment device (10) to be unlocked from the watch case (4), in which unlocking is carried out by bending the flange (2) by applying to the flange (12) an outwardly-directed force (F) substantially perpendicular to the flange (12) so as to release the wristlet (2) by pulling on the wristlet (2) and in which the means for locking comprises at least two ribs (18) provided on the inner wall of the inner rim (16), symmetrically disposed with respect to a transverse axis (Y) of the attachment device (10) and separated by a rib-free zone (16a, 16b), said ribs being arranged to engage with at least one groove (20) provided in correspondence on all or part of the periphery of the lower part (4b) of the watch case (4), and in which the inner rim (16) has at least two cutout portions (22) along its free edge which are symmetrically disposed with respect to a longitudinal axis (X) of the attachment device (10), said cutout portions (22) being substantially provided in the rib-free zones (16a, 16b).

2. The watch according to the preceding claim, **characterised in that** at least one rib-free space (24) is provided on the inner wall of the inner rim (16) between a rib (18) and a cutout portion (22).

3. The watch according to any of the preceding claims, **characterised in that** the flange (12) is extended by at least one outer rim (26) projecting in the direction of the watch case (4) and arranged to form, with the flange (12), a housing for receiving the wristlet (2).

4. Watch according to the preceding claim, **characterised in that** a blanked portion (28) is provided between the flange (12) and the outer rim (26).
